# EUROPÄISCHE PATENTSCHRIFT

(11) **EP 1 120 551 B1**
(45) Veröffentlichungstag und Bekanntmachung des Hinweises auf die Patenterteilung: **21.03.2007**
(21) Anmeldenummer: 01101528.6
(22) Anmeldetag: 24.01.2001
(51) Int. Cl.: F01N 3/28

(54) **Verfahren und Anordnung zur Arretierung eines Katalysatorträgers in einem Abgaskanal einer Verbrennungskraftmaschine**
Process and arrangement for fixing a catalyst carrier in an exhaust gas duct of an internal combustion engine
Procédé et arrangement pour fixer un support de catalyseur dans un conduit de gaz d'échappement d'un moteur à combustion interne

(30) Priorität: 29.01.2000 DE 10003904
(43) Veröffentlichungstag der Anmeldung: 01.08.2001
(73) Patentinhaber: Volkswagen AG, 38436 Wolfsburg (DE)
(72) Erfinder: Held, Wolfgang, 38448 Wolfsburg (DE)
(74) Vertreter: Pohlmann, Bernd Michael

(56) Entgegenhaltungen:
- EP-A- 0 429 246
- WO-A-93/07366
- US-A- 5 569 455

## Beschreibung

Die Erfindung betrifft ein Verfahren und eine Anordnung zur Arretierung eines Katalysatorträgers in einem Abgaskanal einer Verbrennungskraftmaschine, wobei eine Quellmatte thermisch zwischen Katalysatorträger und einem Katalysatorgehäuse expandiert wird.

Zur Reinigung eines Abgases einer Verbrennungskraftmaschine ist es bekannt, Katalysatoren in einem Abgaskanal anzuordnen. Diese ermöglichen unter anderem die Umsetzung gasförmiger Schadstoffe des Abgases wie Kohlenmonoxid, Stickoxide und unverbrannte Kohlenwasserstoffe in weniger umweltrelevante Produkte.

Ein Katalysator umfaßt üblicherweise einen keramischen Monolithen als Katalysatorträger, der eine Vielzahl von Strömungskanälen ausbildet und dessen Oberfläche mit einer katalytisch wirksamen Substanz beschichtet ist. Es ist ferner bekannt, eine Position des Katalysatorträgers in einem Katalysatorgehäuse durch sogenannte Quellmatten zu arretieren, wobei der Katalysatorträger in seiner Längserstreckung von der Quellmatte umhüllt wird. Die Quellmatte besteht üblicherweise aus Aluminium-Silicat-Fasern mit einem Blähglimmerzusatz. Ferner ist ein synthetisches Polymer als Bindemittel der beiden Komponenten enthalten. Unter dem Einfluß von Temperaturen von wenigstens 300 °C, insbesondere größer als 350 °C, kommt es zu einer Volumenausdehnung der Quellmatte, wobei ein notwendiger Anpreßdruck entsteht, der den Katalysator an seiner Position im Katalysatorgehäuse hält. Das nach einem initialen Erhitzungsvorgang eingestellte Volumen der Quellmatte ist dauerhaft und bleibt auch bei Abkühlung bestehen.

Für die meisten Kraftfahrzeuge erfolgt die Volumenexpansion bei der ersten Inbetriebnahme des Fahrzeuges. Bei Fahrzeugen jedoch, deren Abgas an dem Einbauort des Katalysators nicht die für die Expansion der Matte notwendige Temperatur aufweist, kann es dazu kommen, daß sich die Quellmatte nicht oder ungenügend ausdehnt und der Katalysator keinen ausreichenden Halt im Katalysatorgehäuse findet, sich lockert und verschiebt und dadurch zerstört wird. Derartig niedrige Abgastemperaturen sind vor allem bei Diesel- und direkteinspritzenden Ottomotoren zu beobachten.

Um diese Gefahr zu umgehen, ist es bekannt, Katalysatoren vor ihrem Einbau in das Fahrzeug in konventionellen Industrieöfen, insbesondere Durchlauföfen, so weit zu erhitzen, daß die Matte expandiert. Dieses Verfahren zum erstmaligen Tempern hat sich als äußerst kosten- und zeitintensiv herausgestellt.

Aus der WO 93/07366 ist bereits eine Vorrichtung zur Reduzierung von Abgasschadstoffen in einem Gehäuse angeordneten Katalysatorkörper und einer in einem Spaltraum zwischen einer Geshäusewandung und dem Katalysator angeordneten Lagerungsmatte mit hochbeständigen Phasern und darin eingelagerten Expansionsteilchen bekannt. Bei Erreichen einer durch die heißen Abgase hervorgerufenen Expansionstemperatur gehen die Expansionsteilchen irreversibel in einen expandierten Zustand über. In dem Spaltraum zwischen Gehäuse und Katalysatorkörper ist eine Zusatzheizung angeordnet, mit der die Lagerungsmatte auf die Expansionstemperatur aufheizbar ist.

Aufgabe der vorliegenden Erfindung ist es, ein zuverlässiges Verfahren zur Arretierung eines gattungsgemäßen Katalysators bereitzustellen, das preiswert und schnell durchführbar ist und mit minimalen Prozeßänderungen zum Ergebnis führt.

Erfindungsgemäß wird diese Aufgabe durch das Verfahren und die Anordnung mit den in den unabhängigen Ansprüchen genannten Merkmalen gelöst. Das erfindungsgemäße Aufbringen der für die thermische Expansion der Matte erforderlichen Wärmeenergie durch induktive elektrische Bestromunghat sich als besonders vorteilhaft erwiesen. Durch die induktive Bestromung läßt sich die aufzubringende Wärmeenergie ortsgezielt in einem elektrisch leitenden Material, welches durch das metallische Katalysatorgehäuse gegeben ist, erzeugen. Damit kann die für die Expansion der Quellmatte aufzuwendende Wärme selektiv in unmittelbarer Nähe des Zielortes generiert werden. Der erhebliche Zeitverlust, der im konventionellen Ofen entsteht, bis der gesamte, aus Katalysatorträger, Quellmatte und Katalysatormantel bestehende Katalysator thermisch mit seiner Umgebung equilibriert ist, wird durch die erfindungsgemäße Erwärmung durch Bestromung auf ein Minimum reduziert. Somit wird eine zuverlässige Arretierung des Katalysatorträgers bei einer erheblichen Zeit- und Kostenerspamis und geringstmöglicher Prozeßänderung realisiert.

Erfindungsgemäß erfolgt die Bestromung induktiv. Das läßt sich besonders vorteilhaft in einem Induktionsofen erreichen, welcher über einen Luftspalt einen Wirbelstromfluß und damit eine Wärmeentstehung im Katalysatormantel induziert. Neben den bereits erläuterten Vorteilen hat die Verwendung eines Induktionsofens den Vorteil, daß er nicht dauerhaft, wie herkömmliche Öfen, sondern bedarfsorientiert und damit kostensparend betrieben werden kann. Ferner kommt diese Ausgestaltung ohne jegliche Modifizierung des Katalysators beziehungsweise des Katalysatorgehäuses aus.

Ferner ist vorgesehen, daß die induktive Erwärmung des Katalysatorgehäuses vor der Montage des aus Katalysator, Quellmatte und Katalysatorgehäuse bestehenden Komplexes in den Abgaskanal erfolgt.

Vorteilhafterweise wird eine Stärke eines Heizstromes derart gewählt, daß eine Temperatur der Quellmatte von mindestens 300 °C, insbesondere 350 °C oder mehr, erzeugt wird.

Obwohl das Verfahren prinzipiell auf alle Katalysator- oder Fahrzeugtypen anwendbar ist, kommt es in einer bevorzugten Ausgestaltung, insbesondere für Katalysatoren von Fahrzeugen mit relativ niedrigen Abgastemperaturen, besonders vorteilhaft zum Tragen. Dies sind insbesondere direkt einspritzende Ottomotoren und Dieselmotoren.

Die Erfindung wird nachfolgend in Ausführungsbeispielen anhand einer zugehörigen Zeichnungen näher erläutert. Es zeigen:
- Figur 1: das Prinzip einer direkten Bestromung eines Katalysators und
- Figur 2: das Prinzip einer induktiven Bestromung des Katalysators durch einen Induktionsofen.

Die Figur 1 zeigt in schematischer Weise eine Katalysatoranordnung sowie ein Ersatzschaltbild eines für die direkte Bestromung angeschlossenen Stromkreises. Der Katalysator 10 besteht aus einem hier nicht näher dargestellten keramischen Monolithen als Katalysatorträger 12 und einer auf seiner Oberfläche fixierten, katalytisch wirksamen Substanz. Der Katalysatorträger 12 befindet sich in einer Erweiterung eines Katalysatorgehäuses 14 und ist in seiner Längserstreckung von einer Quellmatte 16 umgeben. Vor seiner Montage in einen Abgastrakt eines Verbrennungsmotors wird der Katalysatorträger 12 mit der Quellmatte 16 verpackt und in das Katalysatorgehäuse 14 eingeführt. Um eine Expansion der Quellmatte 16 auszulösen, wird das Katalysatorgehäuse 14 durch direkte Strombeaufschlagung erwärmt. Zu diesem Zweck wird an zwei Anschlußstellen 18 des Katalysatorgehäuses 14 ein Stromkreis 20 angeschlossen. Außer einer Wechselspannungsquelle 22 umfaßt der Stromkreis 20 ferner einen Schalter 24, dessen Schließung einen Stromfluß eines Heizstromes I initialisiert. Entsprechend den elektrophysikalischen Gesetzen kommt es in Abhängigkeit vom Quadrat der Stromstärke I zu einer Erwärmung des Katalysatorgehäuses 14. Da die Wärmeentstehung in unmittelbarer Nähe der Quellmatte 16 erfolgt, wird diese sehr schnell auf eine für die Expansion notwendige Temperatur von vorzugsweise mindestens 350 °C gebracht. Die Darstellung verdeutlicht ferner, daß die Durchführung des erfindungsgemäßen Verfahrens mit einem äußerst geringen technischen Aufwand realisierbar ist. So läßt sich der Stromkreis 20 kostengünstig aus Standardelektrobauteilen aufbauen. Gegebenenfalls kann sogar auf die Anschlußstellen 18 verzichtet werden und der Stromkreis 20 an andere geeignete Stellen des Katalysatormantels 14 angeschlossen werden. Hierfür kommen beispielsweise üblicherweise vorhandene Flanschanschlüsse 26 des Katalysatormantels 14 in Frage.

Figur 2 zeigt in schematischer Darstellung das Prinzip der induktiven Erwärmung eines Katalysators 10 durch einen Induktionsofen. Gleiche Elemente sind mit den in Figur 1 verwendeten Bezugszeichen identisch. Der Katalysator 10 ist von den spulenhaft angeordneten Windungen 28 eines hier nicht näher dargestellten Induktionsofens umgeben. Durch Anschluß an eine Wechselspannungsquelle 22 wird ein Stromkreis 20 geschlossen, so daß die Windungen 28 von einem Strom I durchflossen werden. Über einen Luftspalt zwischen den Windungen 28 und dem Katalysatorgehäuse 14 werden Wirbelströme in dem Katalysatorgehäuse 14 erzeugt, welche eine Erwärmung des Katalysatorgehäuses 14 bewirken. Eine zu erzielende Temperatur des Katalysatorgehäuses kann über die Größe der angelegten Spannung variiert werden. Wie bereits oben erwähnt, kann der Betrieb eines Induktionsofens äußerst kostengünstig und bedarfsorientiert erfolgen, da keine Vorwärmphasen beansprucht werden, aufgrund derer konventionelle Heizöfen im Dauerbetrieb gefahren werden. Zudem setzt der Wirbelstromfluß in dem Katalysatorgehäuse 14 praktisch ohne Zeitverlust mit der Spannungsbeaufschlagung der Windungen 28 ein. Insgesamt erreicht somit auch die indirekte induktive Erwärmung eine wesentlich schnellere Erwärmung der Quellmatten als herkömmliche Verfahren.

## Patentansprüche

1. Verfahren zur Arretierung eines Katalysatorträgers in einem Abgaskanal einer Verbrennungskraftmaschine, wobei eine Quellmatte thermisch zwischen dem Katalysatorträger und einem Katalysatorgehäuse expandiert wird, **dadurch gekennzeichnet, daß** eine für die thermische Expansion der Quellmatte (16) aufzubringende Wärmeenergie durch eine induktive Bestromung erzeugt wird.

2. Verfahren nach Anspruch 1, **dadurch gekennzeichnet, daß** die induktive Bestromung durch einen Induktionsofen erfolgt.

3. Verfahren nach einem der vorhergehenden Ansprüche, **dadurch gekennzeichnet, daß** die elektrische Bestromung des Katalysatorgehäuses (14) vor einer Montage in den Abgaskanal erfolgt.

4. Verfahren nach einem der vorhergehenden Ansprüche, **dadurch gekennzeichnet, daß** eine Temperatur der Quellmatte (16) von mindestens 300 °C, insbesondere 350 °C, erzeugt wird.

5. Verfahren nach einem der vorhergehenden Ansprüche, **dadurch gekennzeichnet, daß** der Katalysator (10) sich in einem Abgaskanal eines direkteinspritzenden Ottomotors oder eines Dieselmotors befindet.

6. Anordnung zur Arretierung eines in einem Abgaskanal einer Verbrennungskraftmaschine angeordneten Katalysatorträgers, der eine zwischen dem Katalysatorträger und einem Katalysatorgehäuse (14) angeordnete, thermisch ausdehnbare Quellmatte (16) umfaßt, **dadurch gekennzeichnet, daß** das Katalysatorgehäuse (14) mit einer Spannungsquelle (22) zum Beaufschlagen wenigstens eines Teilbereichs des Katalysatorgehäuses (14) mit einem induktiven Heizstrom verbindbar ist.

## Claims

1. Method for fixing a catalyst support in an exhaust gas duct of an internal combustion engine, a swelling mat being thermally expanded between the catalyst support and a catalyst casing, **characterized in that** a thermal energy to be provided for the thermal expansion of the swelling mat (16) is produced by applying an inductive current.

2. Method according to Claim 1, **characterized in that** the inductive current is supplied by an induction oven.

3. Method according to one of the preceding claims, **characterized in that** the electrical current is applied to the catalyst casing (14) before it is fitted in the exhaust gas duct.

4. Method according to one of the preceding claims, **characterized in that** a temperature of the swelling mat (16) of at least 300°C, in particular 350°C, is generated.

5. Method according to one of the preceding claims, **characterized in that** the catalyst (10) is located in an exhaust gas duct of a direct-injection spark-ignition engine or a diesel engine.

6. Arrangement for fixing a catalyst support which is arranged in an exhaust gas duct of an internal combustion engine and comprises a thermally expandable swelling mat (16) arranged between the catalyst support and a catalyst casing (14), **characterized in that** the catalyst casing (14) can be connected to a voltage source (22) for subjecting at least a partial region of the catalyst casing (14) to an inductive heating current.

## Revendications

1. Procédé de blocage d'un porte-catalyseur dans le canal de gaz d'échappement d'un moteur à combustion interne, dans lequel un matelas gonflable est expansé thermiquement entre le porte-catalyseur et le boîtier du catalyseur, **caractérisé en ce que** l'énergie thermique qu'il faut apporter pour la dilatation thermique du matelas gonflable (16) est créée par apport de courant d'induction.

2. Procédé selon la revendication 1, **caractérisé en ce que** l'apport de courant d'induction s'effectue à l'aide d'un four à induction.

3. Procédé selon l'une des revendications précédentes, **caractérisé en ce que** l'alimentation en courant électrique du boîtier (14) du catalyseur a lieu avant son montage dans le canal des gaz d'échappement.

4. Procédé selon l'une des revendications précédentes, **caractérisé en ce qu'**il amène le matelas gonflable (16) à une température d'au moins 300°C et en particulier de 350°C.

5. Procédé selon l'une des revendications précédentes, **caractérisé en ce que** le catalyseur (10) est situé dans le canal des gaz d'échappement d'un moteur à allumage commandé et injection directe ou d'un moteur diesel.

6. Dispositif de blocage d'un porte-catalyseur disposé dans le canal d'échappement d'un moteur à combustion interne et qui comprend un matelas gonflable (16) apte à se dilater thermiquement et disposé entre le porte-catalyseur et le boîtier (14) du catalyseur, **caractérisé en ce que** le boîtier (14) du catalyseur peut être relié à une source de tension (22) qui alimente en courant inductif de chauffage au moins une partie du boîtier (14) du catalyseur.
